# FASCICULE DE BREVET EUROPEEN

(11) **EP 0 165 154 B1**
(45) Date de publication et mention de la délivrance du brevet: **26.04.1989**
(21) Numéro de dépôt: 85401016.2
(22) Date de dépôt: 23.05.1985
(51) Int. Cl.: E21B 23/00, E21B 23/08, E21B 47/00

(54) **Méthode et dispositif pour effectuer à l'aide d'outils spécialisés des opérations telles que des mesures, dans des portions de puits fortement inclinées sur la verticale, ou horizontales**
Verfahren und Vorrichtung, um mit Hilfe von Spezialwerkzeugen Operationen wie Messungen in stark gegen die Vertikale geneigten oder horizontalen Bohrlochteilen vorzunehmen
Method and device for effecting by means of specialized tools such operations as measurements in well sections highly inclined to the vertical, or the horizontals

(30) Priorité: 25.05.1984 FR 8408369
(43) Date de publication de la demande: 18.12.1985
(73) Titulaire: INSTITUT FRANCAIS DU PETROLE, 92502 Rueil-Malmaison (FR)
(72) Inventeur: Wittrisch, Christian, F-92500 Rueil Malmaison (FR)

(56) Documents cités:
- EP-A- 0 049 668
- FR-A- 2 501 777
- FR-A- 2 522 059
- US-A- 4 286 676
- US-A- 4 321 965

## Description

La présente invention concerne des perfectionnements à la méthode et aux dispositifs décrits dans la demande de brevet français FR-A-2.501.777 et sa première addition FR-A-2.522.059 pour effectuer des opérations telles que des mesures ou interventions, à l'aide d'outils ou instruments spécialisés dans une portion déterminée d'un puits. Cette portion peut être déviée, fortement inclinée sur la verticale ou être horizontale ou bien verticale. Dans ce dernier cas, l'application de l'invention est particulièrement avantageuse lorsque ladite portion est située au-delà d'une zone ou la pénétration de l'outil ou instrument est difficile, cette zone étant par exemple déviée, fortement inclinée ou horizontale, ou encore obstruée par des déblais.

Selon l'art antérieur, les outils ou instruments spécialisés pour effectuer des opérations telles que, par exemple, des mesures, sont fixés à l'extrémité d'un câble porteur et se déplacent sous l'action de la gravité, sans grande difficulté, tant que l'inclinaison du puits foré par rapport à la verticale ne dépasse pas 45° environ. Au-delà de cette limite, le déplacement des outils n'est possible que si on connait le profil et les variations de diamètre du puits foré et si on utilise des outils de dimensions réduites.

Pour des puits fortement inclinés, on a proposé dans le brevet US 4.168.747 de mettre en place dans le puits une canalisation flexible munie à son extrémité d'une tête produisant des jets de fluide qui favorisent l'avancement de la conduite flexible dans le puits. L'outil est introduit dans la conduite flexible et son déplacement assuré par pompage du fluide remplissant le puits et la conduite flexible. L'outil qui est maintenu en permanence à l'intérieur de la conduite flexible est, par suite, nécessairement d'un type dont le fonctionnement n'est pas affecté par la présence de la conduite flexible, comme par exemple une sonde neutronique ou à rayons de mesure des caractéristiques des terrains.

Une telle solution présente de nombreux inconvénients. En effet, non seulement elle n'est pas utilisable pour tous les outils que l'on peut être amené à introduire dans le puits, tels que sonde à mesure électrique ou électromagnétique, mais encore elle s'avère longue à mettre en oeuvre. De plus, le frottement inévitable de la conduite flexible contre la paroi de puits, en particulier dans les portions fortement inclinées, nécessite pour sa progression des jets très puissants qui détériorent localement la paroi du puits. Un tel dispositif n'est donc pas utilisable lorsqu'on doit introduire des outils dans des portions fortement inclinées et de grandes longueurs et dans des portions de puits pratiquement horizontales.

Il est également connu de fixer un outil tel qu'une sonde de mesure à l'extrémité d'une tige creuse pratiquement rigide pour assurer son déplacement sous l'action d'une poussée exercée sur la tige.

Les inconvénients de cette solution résident dans le fait que les outils placés à l'extrémité de la tige frottent contre la paroi du puits et peuvent être détériorés. D'autre part, ces outils sont reliés à la surface par un câble de transmission de signaux de commande et de mesure qui est logé dans l'alésage de la tige creuse, ce qui complique notablement les opérations d'assemblage des éléments vissés bout à bout qui constituent la tige.

Pour limiter ce dernier inconvénient, on peut utiliser un raccord à fenêtre latérale désigné généralement par l'expression anglosaxonne de « Side Entry Sub » et décrit, par exemple, dans le brevet US 4.062.551.

Le vissage ou le dévissage des tronçons de tige situés au-dessus de ce raccord spécial est simplifié du fait qu'au-dessus de ce raccord, le câble est à l'extérieur de la tige creuse. Néanmoins, l'inconvénient signalé ci-dessus subsiste pour la portion de tige comprise entre ce raccord spécial et l'outil. De plus, des précautions doivent être prises pour éviter le coincement du câble du fait qu'au-dessus du raccord spécial, le câble se trouve dans l'espace annulaire délimité entre la tige creuse et la paroi du puits. L'emplacement de ce raccord spécial sur la tige creuse est, de préférence mais non limitativement choisi de manière que, lors du déplacement de la tige, ce raccord reste dans la partie verticale de la paroi du puits.

Le brevet US 4.039.237 décrit un appareil de forage dans lequel on descend dans le train de tiges, par gravité, un câble ayant à sa partie inférieure un connecteur qui vient se raccorder à un moteur électrique de fond.

On connaît également par les brevets US 3.976.347 et 4.126848 des connecteurs électriques adaptés à être descendus dans un train de tiges à l'extrémité inférieure d'un câble pour être connectés à des dispositifs situés au fond.

De tels dispositifs ne sont pas utilisables pour effectuer des opérations dans des puits fortement déviés.

Il est, par ailleurs, nécessaire dans certains cas de faire tourner l'outil autour de son axe, par exemple lorsque cet outil est un outil effectuant des diagraphies de densité nucléaire, de telles diagraphies nécessitant que l'on applique un patin contre la formation géologique, ou lorsque l'outil est un outil d'essai (ou « tester •) de formation, ou un outil de perforation orienté, ou encore lorsque cet outil est un outil de calibrage à quatre bras destiné à déterminer la géométrie de la section droite du puits. Il est souvent souhaitable que l'angle de rotation soit contrôlé avec précision et que la rotation soit aisée et fiable, que ce soit celle de l'outil lui-même ou celle des autres composants de l'appareillage, par exemple le tubage, les câbles électriques...etc...

Le brevet FR-A-2.501.777 propose une méthode et un appareillage ne présentant pas les inconvénients de l'art antérieur et permettant d'effectuer des opérations à l'aide d'outils spécialisés, dans des portions de puits fortement inclinées par rapport à la verticale et pouvant même être horizontales.

Selon ce brevet FR-A-2.501.777, on utilise une méthode pour effectuer des opérations de diagraphie ou des interventions dans une zone prédéterminée d'un puits foré ayant à partir de la surface du sol une portion initiale sensiblement verticale ou peu inclinée, suivie d'une portion inclinée ou horizontale, ladite zone prédéterminée étant située au-delà de ladite portion initiale du puits, cette méthode comportant les étapes suivantes :
- on fixe un corps d'outil de diagraphie ou d'intervention à la partie inférieure d'une première tige d'un train de tiges, ledit corps d'outils étant relié électriquement à un premier connecteur électrique solidaire de ladite première tige et accessible depuis la partie supérieure de celui-ci,
- on assemble le train de tiges en connectant bout à bout de nouvelles tiges de forage au-dessus de ladite première tige et on fait descendre progressivement dans le puits l'ensemble du corps d'outil et du train de tiges, au fur et à mesure de l'assemblage de ce dernier,
- on introduit dans le train de tiges, depuis la surface, un second connecteur électrique enfichable en milieu liquide sur ledit premier connecteur, ce second connecteur étant fixé mécaniquement à l'extrémité inférieure d'un câble de transmission électrique et relié électriquement à la surface par l'intermédiaire de ce câble. On fait descendre dans le train de tiges ledit second connecteur fixé au câble une fois que le corps d'outil atteint sensiblement ladite zone prédéterminée du puits. Ceci est réalisé en faisant coulisser le câble à travers un organe d'étanchéité que l'on fixe au train de tiges en surface, et l'on déplace ledit second connecteur à travers ladite portion inclinée ou horizontale du train de tiges par pompage d'un fluide à travers le train de tiges depuis la surface jusqu'à ce que ledit second connecteur électrique vienne se raccorder audit premier connecteur. Ledit corps d'outil est positionné dans ladite zone prédéterminée du puits, et on effectue la diagraphie ou l'intervention dans cette zone.

Selon la présente invention on effectue une rotation dudit outil ou instrument sans faire tourner l'ensemble du train de tiges. La rotation de l'outil peut être effectuée avant ou pendant l'opération de diagraphie ou d'intervention à l'aide du dispositif décrit plus loin.

La portion initiale peut être verticale ou d'inclinaison quelconque.

Selon un mode préféré de réalisation, on déclenche dans ladite première tige une impulsion de pression lorsque ledit second connecteur parvient au voisinage immédiat dudit premier connecteur, afin d'engendrer une force de rapprochement suffisante pour raccorder ces deux connecteurs.

Le brevet FR-A-2.50L.777 fournit également un dispositif pour effectuer des opérations de diagraphie ou des interventions à l'aide d'un outil spécialisé, dans une zone prédéterminée d'un puits foré, comportant en combinaison, une tige rigide creuse à l'extrémité de laquelle est fixé l'outil, un premier connecteur électrique de raccordement relié à l'outil, un train de tiges se raccordant à la partie supérieure de ladite tige rigide, et un câble électrique pourvu à son extrémité d'un second connecteur électrique complémentaire du premier connecteur. Ce train de tiges comporte à sa partie supérieure un organe d'étanchéité à travers Lequel le câble peut coulisser et en ce que ledit second connecteur est lesté et muni d'organes assurant son déplacement sous l'effet de la pression d'un fluide à l'intérieur du train de tiges.

Selon la présente invention le dispositif comporte des moyens permettant la rotation de l'outil ou instrument sans entraîner en rotation l'ensemble du train de tiges. Ces moyens d'entraînement en rotation pourront être disposés entre le train de tiges et ledit outil ou instrument.

Les moyens d'entraînement en rotation comprennent une première pièce solidaire du train de tiges, une seconde pièce solidaire en rotation de l'outil, un premier élément tubulaire solidaire de la première pièce, un second élément tubulaire coaxial au premier élément tubulaire et comportant une rainure coopérant avec au moins un doigt solidaire de seconde pièce.

Le second élément comprend deux pistons entre lesquels est situé un orifice ménagé dans le second élément, l'orifice coopérant avec un second orifice ménagé dans le premier élément.

Ce dispositif comporte de préférence des moyens de positionnement relatif dudit premier et dudit second connecteurs, comprenant en combinaison une portée conique du second connecteur coopérant avec un épaulement correspondant ménagé sur la paroi interne de ladite tige rigide et un système d'accrochage des deux connecteurs formant butée haute au-dessus de ladite portée conique et de son épaulement.

De préférence également, lesdits organes assurant le déplacement du second connecteur comprennent des coupelles annulaires sur lesquelles agit la pression du fluide, ces coupelles ayant un diamètre inférieur au diamètre interne du train de tiges, et une chemise tubulaire réduisant localement ce diamètre interne, de façon à créer une impulsion d'enclenchement, est disposée dans ladite tige rigide à un niveau légèrement supérieur à celui qu'occupent lesdites coupelles en position de raccordement des deux connecteurs.

L'invention pourra être bien comprise et tous ses avantages apparaîtront à la lecture de la description suivante illustrée par les figures annexées dans lesquelles :
- la figure 1 représente un outil fixé à l'extrémité d'une colonne tubulaire rigide,
- les figures 2 à 6, 5A et 5B illustrent la mise en oeuvre de la méthode selon le brevet principal,
- les figures 7 et 8 montrent le centrage de l'outil et de son carter dans le puits foré,
- la figure 9 illustre l'exemple d'un outil fixé directement à l'extrémité d'une colonne tubulaire rigide.
- les figures 10A et 10B illustrent schématiquement un mode de réalisation de l'invention utilisant un outil pouvant être dégagé de son logement par télécommande,
- les figures 11A et 11 B représentent respectivement la partie supérieure et la partie inférieure de l'ensemble constitué par la barre de charge et le connecteur électrique femelle, en position de raccordement au connecteur mâle,
- la figure 12 montre une rondelle d'accrochage après cisaillement, et
- les figures 13 et 14A, ainsi que la figure 14B illustrent des modes de réalisation des moyens d'entraînement en rotation de l'outil.

L'outil schématisé en 1 sur la figure 1 est protégé mécaniquement par un carter 2. L'ensemble ainsi formé est fixé à l'extrémité d'une tige tubulaire rigide 3 composée d'éléments vissés bout à bout. L'un des éléments 4 d'un connecteur électrique enfichable étanche est relié a l'outil 1.

Le terme d'outil est utilisé ici pour désigner tout dispositif ou organe que l'on est amené à introduire dans un puits foré pour effectuer des opérations telles que la détermination d'au moins une caractéristique des terrains par exemple résistivité, impédance acoustique, mesure de la vitesse de propagation du son dans les formations, émission naturelle de rayonnement y, taux d'absorption de certaines radiations, etc..., des contrôles de cimentation d'un tubage dans le puits, des contrôles de localisation des joints entre les éléments constituant le tubage, des contrôles d'orientation précise du puits, ou des opérations telles que la perforation d'un tubage, le prélèvement d'échantillons solides sur la paroi du puits, le prélèvement d'échantillons liquides dans le puits ou encore des mesures de pendage- mètrie, cette liste d'opérations n'étant nullement limitative.

Bien entendu, la forme du carter 2 est déterminée par le technicien en fonction de l'outil utilisé et peut de plus, assurer une protecteur thermique de l'outil en mettant en circulation un fluide tel que la boue de forage remplissant généralement le puits foré. Dans le mode de réalisation illustré par la figure 9, ce fluide s'écoule à travers des orifices 3c ménagés dans le raccord 3b au-delà de la fiche électrique 4. Ces orifices peuvent être situés sur la surface latérale juste au-dessus de l'outil ou à l'extrémité du carter protecteur 2 (Fig. 1).

La méthode selon l'invention consiste a fixer l'ensemble de l'outil 1 et de son carter protecteur 2 à l'extrémité d'une colonne ou d'une tige rigide creuse 3, sans toutefois connecter l'outil à un câble de transmission d'énergie et/ou d'informations. Ainsi, l'outil est dans un état inerte où il ne risque par d'être déclenché par inadvertance, par de fausses manoeuvres ou par des signaux parasites. Ceci constitue une sécurité, en particulier pour les outils comportant des charges explosives qui ne doivent entrer en action que lorsque l'outil se trouve à un emplacement déterminé du puits. De plus, on notera que l'absence de câble de transmission facilite la manipulation des éléments raccordés bout à bout qui forment la colonne 3.

Par l'intermédiaire de la colonne 3, l'outil 1 protégé par son carter 2 est introduit et déplacé dans le puits (Fig. 2) jusqu'à la position désirée qui est sensiblement la position exacte où doit opérer l'outil, dans le cas d'un outil n'effectuant qu'une opération ponctuelle ou qui est l'extrémité la plus éloignée de la surface d'une portion de longueur A le long de laquelle l'outil doit travailler (Fig. 6). La longueur de la portion A est, de préférence, mais non limitativement, au plus égale à la longueur de la portion L du puits qui est généralement verticale et s'étend depuis la surface.

Pour connecter l'outil à un câble de transmission d'énergie et/ou d'information, on utilise un raccord électrique enfichable dans un milieu fluide. Ce raccord peut être de tout type connu et par exemple tel que décrit dans le brevet des Etats-Unis d'Amérique 4.039.242.

Ce raccord est composé essentiellement d'une prise et d'une fiche, complémentaires l'une de l'autre et qui s'emboîtent par rapprochement. L'une d'elles, par exemple la fiche 4, est raccordée à l'outil. L'autre partie (la prise 5) est fixée à l'extrémité d'un câble de transmission 6.

Lorsque l'outil a été mis en place dans le puits comme on l'a indiqué précédemment, on introduit dans la tige creuse 3 la prise 5 et le câble 6 (Fig. 3). Un élément pesant ou barre de charge 7 surmonte la prise 5 et facilite sa progression dans la colonne 3 sous l'action de la gravité. Puis, par pompage du fluide dans la colonne 3, la prise 5 est déplacée jusqu'à ce que sa connection avec la fiche 4 soit effective. Cette connexion peut être aisément contrôlée par exemple aux moyens de contacts qui ferment un circuit électrique lorsque la fiche 4 est en position correcte dans la prise 5. Un dispositif de verrouillage de tout type connu maintient la prise et la fiche dans leur position d'assemblage.

Dans le cas où l'outil ne doit fonctionner qu'à un emplacement déterminé du puits, l'introduction de la prise 5 et du câble 6 dans la colonne 3 et l'opération de pompage peuvent être réalisées grâce à l'utilisation d'un bloc d'obturation du puits (B.C.P.) bien connu dans le domaine du forage et schématisé en 8 sur la figure 4. Ce B.O.P. comporte des mâchoires 9 et 10 déplaçables radialement et qui maintiennent l'étanchéité autour du câble 6. La circulation du fluide est assurée par une pompe 11 communiquant à travers une vanne 12 avec l'intérieur de la colonne rigide 3.

Dans le cas où l'outil doit fonctionner tout au long d'une portion du puits, le câble 6 est de préférence introduit dans la colonne 3 à travers l'ouverture d'un raccord spécial 13 à fenêtre latérale dénommé généralement « side entry sub » Ce raccord est fixé au sommet de la colonne 3 comme le montre la figure 5 au moment ou la sonde entre dans la zone à explorer (Fig. 2). Il est de préférence muni de moyens de serrage du câble permettant d'immobiliser celui-ci au niveau du raccord après avoir connecté la fiche 4 et la prise 5.

Une fois le raccordement électrique de l'outil effectué par les connecteurs enfichables 4 et 5, le déplacement de l'outil 1 jusqu'à l'extrémité de la zone à explorer est assuré en ajoutant des éléments rigides au-dessus du raccord 13 (Fig. 6) sur une longueur égale a la longueur A de la zone à explorer.

Eventuellement, comme le montre la figure 5A, des centreurs en caoutchouc 3a fixés à la colonne rigide assurent le guidage du câble 6 sur une certaine distance le long de la colonne de forage 3 au-dessus du raccord à fenêtre latérale 13.

L'utilisation de tels centreurs est particulièrement recommandée, mais non obligatoire lorsque la première portion du puits est inclinée ou horizontale (Fig. 5B).

Ces centreurs peuvent être de tout type connu et en particulier du type de ceux commercialisés par la Société WEATHERFORD-STABILIA sous la dénomination de « Control line ».

L'outil 1 est mis en fonctionnement par télécommande à travers le câble de transmission 6, ce fonctionnement étant obtenu sur la portion A du puits en remontant progressivement la colonne de manoeuvre 3. Cette opération de remontée de la colonne 3 est facilitée du fait que le câble est, en surface, à l'extérieur de la colonne 3, ce qui rend plus aisé le dévissage des éléments tubulaires de la colonne.

Le raccord 13 peut être de tout type connu et en particulier du type de celui décrit dans le brevet US 4.062.551.

Lors de leur utilisation, certains outils nécessitent d'être correctement centrés dans le puits. Ceci peut être obtenu par des centreurs 14 fixés sur le carter 2 et éventuellement sur la colonne 3 comme le montre schématiquement la figure 7. Ces centreurs sont, par exemple du type à lames bien connus dans les techniques de forage des sols. D'autres types de centreurs peuvent aussi être utilisés, par exemple des centreurs en caoutchouc avec passage de boue.

Selon un mode de réalisation illustré à la figure 8, l'outil 1 et son carter sont reliés à l'extrémité de la colonne rigide 3 par une portion de tube déformable 15 constituée par exemple par des bagues tubulaires articulées les unes aux autres. De telles portions de tige déformable sont bien connues dans la technique et commercialisées par exemple par la Société ARCO DRILLING sous la dénomination de « KNUCKLE JOINT ».

Dans ce cas, seul le carter 2 est muni de centreurs 14 maintenant l'outil sensiblement dans l'axe du puits.

Pour travailler dans de bonnes conditions, certains outils nécessitent d'être dégagés de leur carter de protection 2. C'est le cas par exemple de sondes de mesures électriques du type commercialisé sous le nom de latérolog ou « dual » latérolog, des sondes de mesure acoustique, etc...

L'outil peut être dégagé de son carter par tout dispositif connu tel que par exemple un piston solidaire de l'outil et coulissant dans le carter. Par injection d'un fluide hydraulique tel que de la boue, on provoque le déplacement du piston pour dégager du carter la partie active de l'outil ou réintégrer l'outil dans son carter de protection.

Les figures 10A et 10B illustrent schématiquement un tel mode de réalisation et le principe de son fonctionnement.

Dans l'exemple illustré par ces figures, la référence 16 désigne la partie active de l'outil reliée électriquement au connecteur mâle 4 par un câble électrique extensible 17 et solidaire d'un piston 18 monté coulissant à l'intérieur du carter 2. Le coulissement de l'ensemble 16-18 peut s'effectuer entre la position rentrée de l'organe 16 représentée à la figure 10A et sa position illustrée à la figure 10B dans laquelle la partie active 16 de l'outil est dégagée du carter 2 par l'extrémité de celui-ci, sous l'effet d'une surpression du fluide injecté dans le train de tiges, en comprimant un ressort de rappel 19. Le piston 18 est muni d'un organe 20 assurant son verrouillage dans l'une ou l'autre de ses deux positions limites en coopérant avec des rainures 21 et 22 ménagées dans la paroi du carter 2. Dans le piston 18 sont ménagés des canaux permettant l'écoulement du fluide de forage.

Dans la position de la figure 10A, ce fluide s'échappe à travers des orifices 24 ménagés à l'extrémité du carter 2, tandis que des orifices latéraux 25 sont obturés par une bague 23. L'organe 20 pourra être, par exemple, de type mécanique ou électromécanique.

Lors du passage à la position illustrée par la figure 10B, cette bague 23 est repoussée vers la droite par le piston 18 en découvrant les orifices 25 par lesquels le fluide peut aussi s'échapper (il en résulte une chute de pression de ce fluide permettant de déceler en surface que l'organe actif 16 a atteint sa position de travail).

Certains outils, tels que les outils à patins type densité, microrésistivité, micro-acoustique et certains perforateurs à charges explosives, nécessitent d'être orientés dans le puits avant leur mise en fonctionnement afin d'améliorer leurs performances. De plus, l'orientation de l'outil constitue une donnée s'ajoutant à celle de la mesure. La combinaison de ces deux informations dans les puits fortement déviés et horizontaux améliore l'interprétation des résultats. Cela peut être le cas pour la détection des fractures de la formation et la détermination de la cimentation du tubage.

Pour cela, le carter 2 pourra contenir un organe de détection d'orientation, tel qu'au moins un accéléromètre ou un gyrocompas.

Par exemple, l'utilisation d'un seul accéléromètre, dont l'axe de rotation est confondu avec celui de l'outil, permet de placer une génératrice préalablement repérée de l'outil dans un plan vertical passant par l'axe de l'outil.

L'utilisation combinée de deux accéléromètres dont les axes de rotation sont perpendiculaires entre eux et à l'axe de l'outil, permet de mesurer l'angle formé entre la verticale et le plan contenant la génératrice préalablement repérée et l'axe de la sonde.

Ainsi, la rotation de la tige 3 peut être obtenue depuis la surface en fonction des indications fournies par ces organes, et permet de positionner correctement l'outil dans le puits.

Cette méthode présente cependant des inconvénients, parmi lesquels :
- la difficulté de contrôler avec précision l'angle de rotation en raison des forces de frottement s'exerçant tout au long du train de tiges, ces forces nécessitant l'application d'un couple élevé depuis la surface,
- la nécessité de faire plusieurs rotations complètes du train de tiges autour de son axe en surface avant de produire la rotation de l'outil,
- lorsque la rotation de l'outil se produit, elle est souvent brutale et ne peut être contrôlée avec précision.

En outre, il est difficile de faire tourner le train de tiges depuis la surface en raison de la présence du câble électrique à l'extérieur de ce train de tiges. Ceci rend inutilisable la tige carrée et la table de rotation.

Par ailleurs, la rotation de l'ensemble du train de tiges depuis la surface est une opération peu sûre et dangereuse lorsqu'elle doit être effectuée manuellement ce qui est généralement le cas.

Sur la figure 7, la référence 36 désigne des moyens d'entraînement en rotation de l'outil, disposés au-delà d'une partie tubulaire déformable 38.

Sur la figure 8, les moyens d'entraînement en rotation sont situés au-dessus du tube déformable 15. Il serait possible d'échanger les positions des moyens d'entraînement en rotation entre les figures 7 et 8.

On ne sortira pas du cadre de la présente invention en mettant en oeuvre un outil dont une génératrice est repérée et qui comporte un accéléromètre dont l'axe de rotation est confondu avec celui de l'outil, si avant ou pendant la mise en fonctionnement de l'outil on provoque la rotation de l'outil sans faire tourner l'ensemble du train de tiges jusqu'à ce que le signal fourni par l'accéléromètre indique que la génératrice repérée de l'outil se trouve dans le plan vertical passant par l'axe de la colonne de forage.

De même, on ne sortira pas du cadre de la présente invention en mettant en oeuvre un outil dont une génératrice est repérée et comportant deux accéléromètres dont les axes de rotation sont perpendiculaires entre eux et perpendiculaires à l'axe de l'outil, si on détermine à partir des indications des accéléromètres, l'angle formé entre le plan vertical passant par l'axe de l'outil et le plan contenant l'axe de l'outil et la génératrice repérée de l'outil et en ce qu'on provoque la rotation de l'outil sans faire tourner l'ensemble du train de tiges jusqu'à ce que l'angle déterminé atteigne une valeur choisie à l'avance.

Des modifications pourront être apportées sans sortir du cadre de la présente invention, en particulier comme le montre la figure 9.

Par exemple, pour certains outils tels qu'un outil pour prélever des échantillons de liquide dans le puits ou un outil de perforation d'un tubage fixé à la paroi du puits, cet outil étant d'un type que les techniciens désignent par les termes de « canon ou « scallop •, le carter pourra être intégré à l'outil lui-même, ou être supprimé. Dans ce cas, l'outil 1 sera directement fixé à l'extrémité de la colonne 3 au moyen d'un raccord intermédiaire 3b muni de préférence d'orifices 3c pour le passage du fluide.

L'outil utilisé dans le dispositif selon l'invention pourra évidemment comporter un organe pour mesurer la force ou contrainte s'exerçant sur cet outil, ce qui est particulièrement utile lorsque l'outil n'est pas logé dans un carter protecteur.

Cet organe peut être actionné lorsque la connexion électrique est réalisée.

Les figures 11A et 11 B représentent respectivement la partie supérieure et la partie inférieure de l'ensemble constitué par la barre de charge 7 et le connecteur femelle 5, dans la position de raccordement de cet ensemble au connecteur mâle 4 logé à la base du train de tiges 3, au-dessus de l'outil 1. Les flèches montrent l'écoulement du fluide injecté de la surface qui s'échappe par les orifices 3c au-dessus du carter 2 (Fig. 11 B) ou de l'outil 1 (Fig. 9).

Un raccord 26 assure la connexion électrique des conducteurs 27 du câble 6 avec le connecteur femelle 5.

L'ensemble 5-7, lié mécaniquement au raccord 26 comporte deux organes de centrage 7a et 7b et un manchon 28 portant des coupelles annulaires 29 (par exemple en élastomère), de diamètre inférieur au diamètre interne du train de tiges 3, qui constituent un ensemble de pistons permettant la propulsion de l'ensemble 5-7 par le fluide sous pression dans les portions inclinées du puits.

Un positionnement rigoureux et fiable du connecteur femelle 5 sur la fiche mâle est assuré en combinant :
1) une portée conique 30 du connecteur femelle coopérant avec une butée correspondante 31 ménagée sur la paroi interne de l'élément du train de tiges dans lequel vient se loger la prise 5.
2) un système d'accrochage situé au-dessus de l'ensemble 30-31, ce système comportant de préférence au moins une rondelle d'accrochage cisaillable 33 rendue solidaire de la prise femelle 5 et une pluralité de doigts ou lames élastiques d'accrochage et de retenue 32, agencés à l'intérieur de l'élément de tain de tiges et solidaires de cet élément (dans l'exemple représenté, les lames sont au nombre de trois et séparées par 120°).

La rondelle d'accrochage 33 étant engagée sous les faces de retenue 32a des doigts 32 par une impulsion d'enclenchement produite par la pression du fluide (la manière dont cette impulsion est produite sera précisée ci-après), la prise 5 se trouve rigoureusement positionnée entre une butée basse 31 (dont le niveau correspond à une connexion électrique parfaite entre les éléments 4 et 5) et la butée haute formée par les faces de retenue 32a des doigts 32.

En exerçant sur le câble 6 depuis la surface une traction modérée (de valeur inférieure à celle provoquant le cisaillement de la rondelle 33), on peut vérifier que l'accrochage est bien réalisé (dans ce cas, en effet, la traction sur le câble se traduit par une augmentation de sa tension).

La prise 5 pourra être déconnectée de la fiche 4 par un effort de traction plus élevé provoquant le cisaillement de la rondelle 33 au niveau des couteaux 32. Cet effort de traction devra avoir une valeur supérieure à la force de cisaillement augmentée des forces de frottement du câble 6 tout au long du train de tiges 3. L'expérience a montré qu'avec un tel dispositif on pouvait effectuer plusieurs connexions et déconnexions successives sans qu'il soit nécessaire de remonter à chaque fois la rondelle 33 en surface pour la changer, les encoches 33a créées par cisaillement lors d'une déconnexion ne se retrouvant pas en regard des couteaux 32 lors d'une nouvelle connexion.

La rondelle 33 pourra cependant être changée facilement en surface après remontée de la prise 5 et l'on pourra disposer de jeux de rondelles de résistances au cisaillement différentes, en fonction de la résistance à la traction du câble 6.

L'impulsion de pression du fluide provoquant l'enclenchement de la rondelle 33 avec les lames de retenue 32 et, par suite, de la prise 4 sur la fiche 5, est produite en plaçant dans le train de tiges, à un niveau légèrement supérieur à celui occupé par les coupelles 29 en position de connexion des éléments 4 et 5, une chemise tubulaire 34 de diamètre interne réduit, peu supérieur au diamètre externe des coupelles 29, de manière à produire un accroissement soudain de la poussée axiale dirigée vers le bas agissant sur les coupelles, au moment où celle-ci traversent la chemise tubulaire 34, peu avant la connexion.

Cette impulsion suffit à produire l'enclenchement de la rondelle 33 avec les lames 32.

A la sortie de la chemise tubulaire 34, les coupelles 29 pénètrent dans une chambre de diamètre plus large, permettant un écoulement aisé du fluide autour des coupelles.

Les diamètres respectifs des coupelles 29 et de la chemise tubulaire 34 pourront être modifiés à volonté.

Il est évident que d'autres moyens peuvent être utilisés pour verrouiller la fiche 4 à la prise 5 par exemple, des moyens électriques, mécaniques ou électrohydrauliques pouvant être télécommandés de la surface.

Les dispositifs selon l'invention décrits ci-dessus permettent d'effectuer si on le désire une circulation continue ou périodique de fluide autour de l'outil en cours d'opération.

Cette circulation est particulièrement avantageuse pour la sécurité du puits, pour le nettoyage de celui-ci, pour faciliter le déplacement du train de tiges dans ce puits et/ou pour refroidir l'outil si celui-ci est utilisé dans une formation géologique de température élevée et/ou pour refroidir la formation elle-même.

La technique selon l'invention est par suite particulièrement intéressante pour mettre en oeuvre une caméra de télévision destinée à l'observation de la paroi d'un puits, par exemple à travers un hublot agencé dans la paroi du carter 2. Dans ce cas, en effet, on peut facilement faire circuler à travers le train de tiges de l'eau claire qui dégage le champ de l'objectif de la caméra et assure le refroidissement de celle-ci en cours de fonctionnement.

Les moyens d'entraînement en rotation de l'outil pourront être du type de ceux décrits dans le brevet US-4 321.951 ou US-4.286.676 mais en étant limités à la production d'un angle de 180° entre les deux éléments tubulaires illustrés dans ce brevet. Selon la présente invention, l'un de ces éléments tubulaires sera alors rendu solidaire en rotation du train de tiges et l'autre solidaire en rotation de l'outil ou instrument.

La figure 13 montre un autre mode de réalisation dans lequel une première pièce 39 est solidaire du train de tiges, au moins en rotation et une seconde pièce 40 est solidaire de l'outil 41 par une liaison 42.

A l'intérieur des pièces 39 et 40 sont logés deux éléments tubulaires coaxiaux 43 et 44. Le premier élément 43 est solidaire de la pièce 39 par l'intermédiaire de la liaison 45 et porte un connecteur tournant 46 réalisant la connexion électrique entre l'outil et la première extrémité d'un câble électrique 47. L'autre extrémité de ce câble est connectée à l'extrémité du câble de transmission 6 par l'intermédiaire de la douille 5. Ainsi, la fiche 4 se trouve éloignée de l'outil. Le second élément tubulaire 44 qui entoure le premier comprend à l'une de ses extrémités une rainure 48 coopérant avec au moins un doigt 49 solidaire de la pièce 40.

Cette rainure peut être du type décrit dans le brevet US 4.286.676. Une partie au moins de cette rainure peut être inclinée par rapport à l'axe de ladite seconde pièce 44. De préférence, la rainure est disposée de façon que l'outil 41 tourne lorsque le second élément tubulaire 44 est descendu, par exemple en augmentant la pression d'un fluide depuis la surface.

Ce fluide exerce une force sur un piston 50 solidaire du second élément tubulaire 44 à la seconde extrémité de celui-ci. Ledit second élément 44 peut comprendre un second piston 52 et un orifice 51 permettant la circulation dudit fluide à travers un second orifice 65 ménagé dans ledit premier élément 43. Les pistons 50 et 52 coopèrent successivement avec un alésage 53 ménagé à l'intérieur de la pièce 39.

Au repos, le piston 52 est situé à l'intérieur dudit alésage. Lorsque le débit de fluide est inférieur à une certaine valeur déterminée par la raideur et la compression initiale d'un ressort 54 qui coopère avec une butée 55 et tend à rappeler le second élément 44, il n'y a aucun déplacement.

Lorsque le débit de fluide augmente, le fluide exerce une force suffisante sur le piston 52 pour déplacer le second élément 44 vers le bas. Alors le premier piston 50 coopère avec l'alésage 53. A cet instant, l'orifice 51 n'est plus en communication avec le fluide et la force exercée sur le premier piston 50 augmente suffisamment pour entraîner la rotation de la pièce 40 et de l'outil.

Lorsque le second élément est dans sa position la plus basse, l'orifice 51 communique a nouveau avec le fluide dont il permet la circulation. Lorsque le débit de fluide est interrompu, le ressort 54 rappelle le second élément vers sa position de repos.

Le premier élément 43 a un orifice permettant la circulation du fluide à travers l'orifice 51.

En outre, le second élément comprend une rainure 56 qui coopère avec un doigt de guidage 57, ces deux pièces mentionnées en dernier empêchant la rotation du second élément par rapport à la pièce 39.

Les figures 14 et 14A illustrent un autre mode de réalisation. Suivant ce mode de réalisation, une pièce 58 est solidaire en rotation et en translation du train de tiges 3. Cette pièce 58 comporte des rainures 59 telles que celles décrites ci-dessus, mais qui sont agencées suivant des directions opposées, c'est-à-dire de manière à entraîner l'outil en rotation lorsqu'on retire celui-ci. Ces rainures coopèrent avec au moins un doigt solidaire d'une seconde pièce 61 qui peut tourner autour de la première pièce 58 et peut également se mouvoir par translation par rapport à la première pièce.

L'outil 62 est solidaire au moins en rotation avec ladite seconde pièce. La première pièce 58 est solidaire en rotation, mais non en translation d'un premier élément 63 d'un connecteur électrique rotatif. Ceci peut être obtenu au moyen d'un doigt 66 solidaire dudit premier élément du connecteur rotatif, ce doigt coopérant avec une rainure axiale 67 ménagée dans la première pièce 58.

Le premier élément 63 du connecteur rotatif coopère avec un second élément 64 dudit connecteur, situé sur l'outil 62.

Ces deux éléments peuvent tourner l'un par rapport à l'autre. Un câble électrique extensible 65 relie électriquement le premier élément 63 du connecteur rotatif à une prise électrique, cette prise coopérant avec la douille 5.

Pour faire tourner la seconde pièce 61 et par suite l'outil, le train de tiges est relevé depuis la surface et les pièces 58 et 61 sont déplacées depuis leur position de la figure 14 jusqu'à la position illustrée sur la figure 14A, ce qui entraîne la rotation de la pièce 61.

Le train de tiges peut ensuite être abaissé. Il est évident que les modes de réalisation selon les figures 10A et 10B peuvent être combinés avec ceux des figures 13, 14 et 14A.

Il est également évident que l'on peut utiliser d'autres moyens pour entraîner l'outil en rotation, par exemple un moteur électrique 68 accouplé à l'outil (Fig. 10B) soit directement, soit par l'intermédiaire d'engrenages 69 et 70 (Fig. 10A), ou bien accouplé à une pompe de façon à actionner une pièce telle que le second élément 44 du mode de réalisation illustré par la figure 13.

Il y a en outre d'autres dispositifs utilisables pour convertir un mouvement de translation en rotation, par exemple une pièce animée d'un mouvement de translation alternatif, cette pièce comportant au moins une rainure hélicoïdale coopérant avec des doigts d'une pièce intermédiaire qui se déplace seulement en rotation. Ainsi la pièce intermédiaire a un mouvement de rotation alternatif. Cette pièce peut être équipée de cliquets coopérant avec un mécanisme d'entraînement. Ainsi le mouvement de translation alternatif de ladite pièce ayant au moins une rainure hélicoïdale est converti en mouvement de rotation alternatif de la pièce intermédiaire, ce qui entraîne a son tour une succession de mouvements de rotation du mécanisme d'entraînement à cliquets, lequel est solidaire de l'outil.

## Revendications

1. Dispositif pour effectuer des opérations de diagraphie ou des interventions à l'aide d'un outil spécialisé (1), dans une zone prédéterminée d'un puits foré, comportant en combinaison une tige rigide creuse à laquelle est fixé l'outil (1), un premier connecteur électrique (4) de raccordement relié à l'outil (1), un train de tiges (3) se raccordant à la partie supérieure de Ladite tige rigide, et un câble électrique (6) pourvu à son extrémité d'un second connecteur électrique (5) complémentaire du premier connecteur (4), un organe d'étanchéité à entrée Latérale (13) à travers Lequel le câble (6) peut coulisser, cet organe (13) étant surmonté d'éléments de train de tiges d'une longueur correspondant au déplacement (A) souhaité de l'outil (1) dans ladite zone prédéterminée du puits, caractérisé en ce qu'il comporte en outre des moyens pour entraîner l'outil en rotation (36 ; 68, 69, 70 ; 68 ; 48, 49 ; 59, 60) sans entraîner en rotation l'ensemble du train de tiges (3), lesdits moyens d'entraînement en rotation comprennent une première pièce (39) solidaire du train de tiges, une seconde pièce (40) solidaire en rotation de l'outil, un premier élément tubulaire (43) solidaire de ladite première pièce (39), un second élément tubulaire (44) coaxial audit premier élément tubulaire (43) et comportant une rainure (48) coopérant avec au moins un doigt (49) solidaire de Ladite seconde pièce (40) et en ce que ledit second élément (44) comprend deux pistons (50, 52) entre lesquels est situé un orifice (51) ménagé dans ledit second élément, ledit orifice (51) coopérant avec un second orifice (65) ménagé dans ledit premier élément (43).

2. Méthode utilisable pour effectuer des opérations de diagraphie ou des interventions dans une zone prédéterminée d'un puits foré qui présente à partir de la surface du sol une portion initiale sensiblement verticale ou peu inclinée, suivie d'une portion inclinée ou horizontale; ladite zone prédéterminée étant située au-delà de ladite portion initiale du puits, cette méthode comportant les étapes suivantes :
a) on fixe en surface un corps d'outil de diagraphie ou d'intervention à la partie inférieure d'une première tige d'un train de tiges, ledit corps d'outil étant relié électriquement à un premier connecteur électrique solidaire de ladite première tige et accessible depuis la partie supérieure de celle-ci,
b) on assemble le train de tiges en connectant bout à bout de nouvelles tiges de forage au-dessus de ladite première tige et on fait descendre progressivement dans le puits l'ensemble du corps d'outil et du train de tiges, au fur et à mesure de l'assemblage de ce dernier,
c) on introduit dans le train de tiges, depuis la surface, un second connecteur électrique raccordable en milieu liquide audit premier connecteur, ce second connecteur étant fixé mécaniquement à l'extrémité inférieure d'un câble de transmission électrique et relié électriquement à la surface par l'intermédiaire de ce câble,
d) lorsque le corps d'outil atteint sensiblement ladite zone prédéterminée du puits, on fait descendre dans le train de tiges ledit second connecteur fixé au câble en faisant coulisser ledit câble à travers un raccord spécial et l'on fait progresser ce second connecteur à travers ladite portion inclinée ou horizontale du puits par pompage d'un fluide à travers le train de tiges depuis la surface jusqu'à ce que ledit second connecteur électrique vienne se raccorder audit premier connecteur,
e) on fait progresser ledit corps d'outil dans ladite zone prédéterminée du puits en ajoutant des éléments tubulaires au train de tiges au-dessus dudit raccord spécial (13), ledit corps d'outil (2) restant solidaire de ladite première tige du train de tiges, et
f) on effectue au moins une opération de diagraphie, ou une intervention, caractérisée en ce que l'on effectue une rotation du corps de l'outil sans faire tourner l'ensemble du train de tiges à l'aide du dispositif selon la revendication 1.

3. Méthode selon la revendication 2, caractérisée en ce que l'on effectue ladite rotation après avoir positionné l'outil dans ladite zone prédéterminée.

4. Méthode selon la revendication 2, caractérisée en ce que l'on effectue ladite rotation avant d'effectuer l'opération de diagraphie ou d'intervention.

5. Méthode selon la revendication 2, caractérisée en ce que l'on effectue ladite rotation pendant l'opération de diagraphie ou d'intervention.

6. Méthode selon la revendication 2 mettant en oeuvre un outil dont une génératrice est repérée et comportant un accéléromètre dont l'axe de rotation est confondu avec celui de l'outil, caractérisée en ce qu'avant la mise en fonctionnement de l'outil, on provoque la rotation de l'outil sans faire tourner l'ensemble du train de tiges jusqu'à ce que le signal fourni par l'accéléromètre indique que la génératrice repérée de l'outil se trouve dans le plan vertical passant par l'axe de la colonne de forage.

7. Méthode selon la revendication 2 mettant en oeuvre un outil dont une génératrice est repérée et comportant deux accéléromètres dont les axes de rotation sont perpendiculaires entre eux et perpendiculaires à l'axe de l'outil, caractérisée en ce qu'on détermine, à partir des indications des accéléromètres, l'angle formé entre le plan vertical passant par l'axe de l'outil et le plan contenant l'axe de l'outil et la génératrice repérée de l'outil et en ce qu'on provoque la rotation de l'outil sans faire tourner l'ensemble du train de tiges jusqu'à ce que l'angle déterminé atteigne une valeur choisie à l'avance.

## Claims

1. A device for effecting well-logging operations or interventions with the aid of a specialised tool (1) in a predetermined zone of a drilled well comprising in combination a hollow rigid pipe to which is fixed the tool (1), a first electrical connector (4) connected to the tool (1), a string of pipes (3) connecting to the upper part of said rigid pipe, and an electrical cable (6) provided at its end with a second electrical connector (5) complementing the first connector (4), a side- entry sealing element (13) through which the cable (6) can slide, this element (13) being surmounted by pipe string elements of a length corresponding to the desired movement (A) of the tool (1) in said predetermined zone of the well, characterised in that it also comprises means for rotating the tool (36 ; 68, 69, 70 ; 68 ; 48, 49 ; 59, 60) without rotating the pipe string assembly (3), in that said rotating means comprise a first part (39) locked to the pipe string, a second part (40) locked in rotation to the tool, a first tubular element (43) locked to said first part (39), a second tubular element (44) coaxial with said first tubular element (43) and comprising a slot (48) cooperating with a least one finger (49) locked to the second part (40), and in that said second element (44) comprises two pistons (50, 52) between which there is an orifice (51) formed in said second element, said orifice (51) cooperating with a second orifice (65) formed in said first element (43).

2. A method which can be used to effect well-logging operations or interventions in a predetermined zone of a drilled well which, from the surface of the ground, exhibits an initial portion which is substantially vertical or barely inclined, followed by an inclined or horizontal portion, said predetermined zone being located beyond said initial portion of the well, this method comprising the following stages :
a) on the surface a well-logging or intervention tool body is fixed to the lower part of a first pipe of a string of pipes, said tool body being connected electrically to a first electrical connector locked to said first pipe and accessible from the upper part of the latter,
b) the string of pipes is assembled by connecting new drilling pipes end to end above said first pipe and the assembly comprising the tool body and the string of pipes is progressively lowered into the well as it is assembled,
c) a second electrical connector which can be connected in a liquid medium to said first connector is introduced into the string of pipes from the surface, this second connector being fixed mechanicially to the lower end of an electrical transmission cable and connected electrically to the surface through the intermediary of this cable,
d) when the tool body has essentially reached said predetermined zone of the well, said second connector fixed to the cable is lowered into the string of pipes by sliding said cable through a special coupling and this second connector is moved through said inclined or horizontal portion of the well by pumping a fluid through the string of pipes from the surface until said second electrical connector connects with said first connector,
e) said tool body is moved into said predetermined zone of the well by adding tubular elements to the string of pipes above said special coupling (13), said tool body (2) remaining locked to said first pipe of the string of pipes, and
f) at least one well-logging operation or an intervention is effected, characterised in that the tool body is rotated without turning the assembly of the string of pipes with the aid of the device as in claim 1.

3. A method as in claim 2, characterised in that said rotation is effected after having positioned the tool in said predetermined zone.

4. A method as in claim 2, characterised in that said rotation is effected before effecting the well-logging or intervention operation.

5. A method as in claim 2, characterised in that said rotation is effected during the well-logging or intervention operation.

6. A method as in claim 2, implementing a tool one generating line of which is marked and comprising an accelerometer the axis of rotation of which is the same as that of the tool, characterised in that before the tool is brought into operation, the tool is made to rotate without turning the assembly of the string of pipes until the signal supplied by the accelerometer indicates that the marked generating line of the tool is in the vertical plane passing through the axis of the drilling string.

7. A method as in claim 2, implementing a tool one generating line of which is marked and comprising two accelerometers the axes of rotation of which are perpendicular to one another and perpendicular to the axis of the tool, characterised in that the indications of the accelerometers are used to determine the angle formed between the vertical plane passing through the axis of the tool and the plane containing the axis of the tool and the marked generating line of the tool and in that the tool is made to rotate without turning the assembly of the string of pipes until the determined angle reaches a pre-selected value.

## Patentansprüche

1. Vorrichtung zur Vornahme von Diagraphieoder Eingriffsvorgängen mit Hilfe eines Spezialwerkzeugs (1) in einer vorbestimmten Zone eines Bohrloches, umfassend : in Kombination eine steife hohle Stange, an der das Werkzeug (1) befestigt ist, einen ersten elektrischen Anschluß (steck) verbinder (4), der mit dem Werkzeug (1) verbunden ist, ein Bohrgestänge (3), das mit dem oberen Teil dieser steifen Stange verbunden ist und ein elektrisches Kabel (6), das an seinem Ende mit einem zweiten elektrischen (Steck) verbinder (5) komplementär zum ersten (Steck) verbinder (4) verbunden ist, einem Dichtungsorgan mit seitlichem Eintritt (13), durch den dieses Kabel (6) gleiten kann, wobei über diesem Organ (13) Elemente des Bohrgestänges von einer Länge entsprechend der gewünschten Verschiebung (A) des Werkzeugs (1) in dieser vorbestimmten Zone des Bohrlochs angebracht sind, dadurch gekennzeichnet, daß sie im übrigen Einrichtungen zum In-Drehung-Versetzen (36 ; 68, 69, 70 ; 68 ; 48, 49 ; 59, 60) des Werkzeugs bzw. Geräts umfaßt, ohne die Gesamtanordnung des Bohrgestänges (3) in Drehung zu versetzen, wobei diese Einrichtungen zum In-Drehung-Versetzen ein erstes mit dem Bohrgestänge festes Bauteil (39), ein zweites mit dem Werkzeug drehfestes Bauteil (40), ein erstes röhrenförmiges mit diesem ersten Bauteil (39) festes Element (43), ein zweites zum ersten röhrenförmigen Element (43) koaxiales röhrenförmiges Element (44) sowie eine Nut (48) aufweist, die mit wenigstens einem mit dem zweiten Bauteil (40) festen Finger (49) zusammenwirkt und daß dieses zweite Element (44) zwei Kolben (50, 52) umfaßt, zwischen denen eine in diesem zweiten Element angeordnete bzw. ausgesparte Öffnung (51) vorgesehen ist, wobei die Öffnung (51) mit einer zweiten Öffnung (65) zusammenwirkt, die in diesem ersten Element (43) ausgespart ist.

2. Verfahren verwendbar zur Durchführung von Diagraphieoder Eingriffsoperationen in einer bestimmten Zone eines Bohrlochs, das, ausgehend von der Erdbodenoberfläche einen im wesentlichen vertikalen oder wenig geneigten Anfangsteil, gefolgt von einem geneigten oder horizontalen Teil, aufweist, wobei diese bestimmte Zone hinter diesem Anfangsteil des Bohrlochs sich befindet, wobei dieses Verfahren die folgenden Schritte umfaßt :
a) man befestigt an der Oberfläche einen Diagraphieoder Eingriffskörper oder ein solches Gerät am unteren Teil einer ersten Stange eines Bohrstrangs, wobei der Werkzeugkörper elektrisch mit einem ersten elektrischen (Steck) verbinder verbunden ist, der fest mit dieser ersten Stange verbunden und vom oberen Teil hiervon aus zugänglich ist.
b) man setzt das Bohrgestänge zusammen, indem man stirnseitig neue Bohrstangen über der ersten Bohrstange verbindet und man läßt allmählich die Gesamtanordnung bestehend aus Werkzeugkörper und Bohrgestänge in das Bohrloch im Ausmaß wie letzteres zusammengebaut wird, hinab.
c) man führt in das Bohrgestänge von der Oberfläche aus einen zweiten elektrischen (Steck) verbinder ein, der in flüssigem Medium mit diesem ersten (Steck) verbinder verbindbar ist, wobei dieser zweite (Steck) verbinder mechanisch mit dem unteren Ende eines elektrischen Transmissions- oder Übertragungskabels befestigt und elektrisch mit der Oberfläche vermittels dieses Kabels verbunden ist,
d) wenn der Werkzeugkörper im wesentlichen diese vorbestimmte Zone des Bohrlochs erreicht, läßt man in das Bohrgestänge diesen zweiten am Kabel befestigten (Steck) verbinder herab, indem man dieses Kabel durch einen Spezialanschluß gleiten läßt und man läßt diesen zweiten Verbinder durch diesen zweiten geneigten oder horizontalen Teil des Bohrlochs durch Pumpen eines Fluids durch das Bohrgestänge hindurch von der Oberfläche aus sich vorwärtsbewegen bzw. vorwandern, bis dieser zweite elektrische (Steck) verbinder sich mit dem ersten (Steck) verbinder verbindet,
e) man läßt den Werkzeugkörper in dieser vorbestimmten Zone des Bohrlochs vorwandern, indem man röhrenförmige Elemente zum Bohrstrang oberhalb dieses Spezialanschlusses (13) hinzufügt, wobei der Werkzeugkörper (2) fest an dieser ersten Stange des Bohrgestänges bleibt und
f) man führt wenigstens einen Diagraphie- oder Eingriffsvorgang durch, dadurch gekennzeichnet, daß eine Drehung des Werkzeugkörpers durchgeführt wird, ohne die Drehung der Bohrgestängeanordnung mit Hilfe der Vorrichtung gemäß Anspruch 1 zu veranlassen.

3. Verfahren nach Anspruch 2, dadurch gekennzeichnet, daß die Drehung durchgeführt wird, nachdem das Werkzeug in dieser vorbestimmten Zone positioniert worden ist. 4. Verfahren nach Anspruch 2, dadurch gekennzeichnet, daß die Drehung durchgeführt wird, bevor der Diagraphieoder Eingriffsvorgang durchgeführt wird.

5. Verfahren nach Anspruch 2, dadurch gekennzeichnet, daß die Drehung während des Diagraphie- oder Eingriffsvorgangs durchgeführt wird.

6. Verfahren nach Anspruch 2, unter Verwendung eines Werkzeugs oder Geräts, dessen eine Erzeugende markiert wird und mit einem Beschleunigungsmesser, dessen Drehachse mit der des Werkzeugs zusammenfällt, dadurch gekennzeichnet, daß vor In-Betrieb-Setzen des Werkzeugs die Drehung des Werkzeugs hervorgerufen wird, ohne daß die Bohrgestängeanordnung veranlaßt wird, sich zu drehen, bis das vom Beschleunigungsmesser gelieferte Signal anzeigt, daß die markierte Erzeugende des Werkzeugs sich in einer durch die Achse der Bohrkolonne gehenden Vertikalebene befindet.

7. Verfahren nach Anspruch 2, unter Verwendung eines Werkzeugs, von dem eine Erzeugende markiert wird und mit zwei Beschleunigungsmessern, deren Drehachsen senkrecht zueinander und senkrecht zur Achse des Werkzeugs stehen, dadurch gekennzeichnet, daß man, ausgehend von Anzeigen bzw. Angaben der Beschleunigungsmesser den Winkel bestimmt, der zwischen der durch die Achse des Werkzeugs gehenden Vertikalebene und der Ebene gebildet wird, die die Achse des Werkzeugs sowie die markierte Erzeugende des Werkzeugs enthält und daß man die Drehung des Werkzeugs hervorruft, ohne die Drehung der Bohrgestängeanordnung zu veranlassen, bis der vorbestimmte Winkel einen vorher gewählten Wert erreicht.
